# EUROPÄISCHE PATENTSCHRIFT

(11) **EP 0 295 423 B1**
(45) Veröffentlichungstag und Bekanntmachung des Hinweises auf die Patenterteilung: **14.04.1993**
(21) Anmeldenummer: 88107477.7
(22) Anmeldetag: 10.05.1988
(51) Int. Cl.: B65D 17/00

(54) **Verpackung mit Öffnungsvorrichtung**
Packaging with opening device
Emballage avec dispositif d'ouverture

(30) Priorität: 17.06.1987 CH 2288/87
(43) Veröffentlichungstag der Anmeldung: 21.12.1988
(73) Patentinhaber: Tetra Laval Holdings & Finance SA, 1009 Pully (CH)
(72) Erfinder: Andersson, Per Magnus, CH-1618 Chatel St. Denis (CH)
(74) Vertreter: Weber, Dieter, Dr.

(56) Entgegenhaltungen:
- EP-A- 0 117 125
- FR-A- 2 398 670
- US-A- 3 302 824

## Beschreibung

Die Erfindung betrifft eine Verpackung mit einem Oberboden, der eine Schwächungslinie aufweist, längs welcher eine Ausgießöffnung mittels einer außen und innen am Oberboden angebrachten Greif- und Reißeinrichtung aus Kunststoff mit einem im Querschnitt nietenartigen Teil und einem stegartigen Teil einer Öffnungsvorrichtung aufreißbar ist.

Aus dem Dokument EP-A-0 117 125 ist eine solche Packung bekannt, die aber wie eine Dose mit einem Metalldeckel aufgebaut ist, dessen Innenseite mit einem Thermoplast beschichtet ist. Dadurch ist es möglich, einen vorgefertigten Niet durch ein Loch im Deckel einzuschieben und über das untere, innenseitige, vergrößerte Teil den Niet durch Wärme mit der Innenoberfläche zu verbinden. Der äußere Teil des Niet, welcher sich über den Oberboden erstreckt, endet mit einer Verlängerung als Einreißspitze über einer Schwächungslinie, die nur etwa halb in die Metallfolie des Oberbodens eingeprägt sein darf. Mit dieser Einreißspitze wird der Einreißvorgang eingeleitet, um sicherzustellen, daß beim Hochziehen der bekannten Reißeinrichtung das Öffnen auch tatsächlich längs der Schwächungslinie erfolgt.

Will man bekannte Fließmittelpackungen aus mit Kunststoff beschichtetem Papier mit besseren Ausgießeinrichtungen und Öffnungsvorrichtungen versehen, als das bei den bisher bekannten Einwegpackungen der Fall ist, so ergeben sich durch die anderen Wandmaterialien (Papier, Karton, Pappe) anstelle Metall andere Probleme, wobei man allerdings auch Reißeinrichtungen mit einem im Querschnitt nietenartigen Teil und mit den anderen vorstehend genannten Merkmalen verwenden kann, um andere Öffnungsvorrichtungen zu schaffen.

Aufgabe der vorliegenden Erfindung ist die Verbesserung des Aufreißvorganges und die Schaffung von Mitteln zum Einleiten und Verbessern des Aufreißens an bekannten Packungen aus Papier, Karton oder dergleichen, um das Öffnen für den Endbenutzer zu erleichtern und dennoch die Gasundurchlässigkeit der Packung dadurch nicht zu zerstören.

Diese Aufgabe wird erfindungsgemäß dadurch gelöst, daß der Oberboden wenigstens im Bereich der Öffnungsvorrichtung aus einem auf seinen beiden Oberflächen mit Kunststoff beschichtetem Papiermaterial besteht, in welchem die Schwächungslinie als Perforationslinie ausgebildet ist, der nietenartige Teil der Reißeinrichtung in geschlossenem Zustand der Verpackung an einer Stelle nahe der nur im Papiermaterial verlaufenden Perforationslinie, welche die Tüllenspitze der Ausgießöffnung ist, in ein Loch im Oberboden eingespritzt ist und der Steg der Reißeinrichtung auf den Oberboden derart geformt und aufgesiegelt ist, daß seine untere Außenkante und die Perforationslinie sich decken.

Bei dieser neuen Verpackung wird also bewußt die Metallfolie der bekannten Packung durch ein Papiermaterial ersetzt, so daß die Schwächungslinie als Perforationslinie ausgebildet ist. Sie verläuft im Papier selbst, nicht aber in den äußeren Kunststoffschichten, vorzugsweise nicht in der auf der Innenseite, damit hierdurch im Falle von Flüssigkeit als Verpackungsgut diese nicht in das Papier an den Schnittstellen eindringen und die Packung zerstören kann. Trotz der Anordnung der Perforationslinie ist die Packung also flüssigkeitsdicht.

Die Reißeinrichtung weist wie bei der bekannten Metalldose einen nietenartigen Teil und einen Steg auf. Der nietenartige Teil wird nun gemäß der Lehre der Erfindung an der Tüllenspitze der Ausgießöffnung in einem Loch Im Oberboden angebracht, und zwar durch Einspritzen, weil hierdurch eine besonders gute Herstellungsmethode für Massengüter gewährleistet wird. Durch diese Maßnahme und auch die beschriebene Aufsiegelung des Steges der Reißeinrichtung auf dem Oberboden werden sehr definierte Verhältnisse, insbesondere für die Gestalt der Ausgießöffnung geschaffen, auch wenn das aufzureißende Material Papier oder Karton ist.

Durch die Verwendung von Kunststoff für die Greif- und Reißeinrichtung kann diese mit Vorteil in beliebig gewünschten Ausgestaltungen gespritzt werden, so daß auch dadurch da Aufreißen und Öffnen der Ausgießöffnung erfindungsgemäß verbessert werden kann. Die vom Benutzer in die Reißeinrichtung eingeleiteten Kräfte werden an die richtigen Stellen geführt, so daß der Einreißvorgang garantiert in die Perforationslinie eingeleitet wird. Die Aufreißkraft des Benutzers wird vollständig in die Perforationslinie eingeleitet, so daß das weitere Aufreißen mit Sicherheit auch längs dieser Linie weiterhin erfolgt und nicht versehentlich daneben.

Durch die erfindungsgemäßen Maßnahmen ist aber auch der weitere Vorteil gewährleistet, daß eine mit der neuartigen Öffnungsvorrichtung ausgestattete Verpackung besser für aseptische Bedingungen geeignet ist, weil sie in wesentlich größerem Maße gasundurchlässig ist, insbesondere undurchlässig für Sauerstoff, als bisher bekannte Packungen oder auch noch in der Entwicklung befindliche Konstruktionen. Es ist nämlich vorgeschlagen worden, Packungen auch mit einem vollständig aus Kunststoff ohne Trägermaterial bestehenden Oberboden auszugestalten, in dem eine Öffnungsvorrichtung beliebiger Ausgestaltung durch Spritzen angeordnet werden kann. Zwar können solche Packungen sehr günstig, praktisch und wirtschaftlich hergestellt und für normale Flüssigkeiten, die nicht aseptisch verpackt und aufbewahrt werden müssen, verwendet werden, will man aber Sterilität des Verpackungsgutes gewährleisten, dann stellt man mit Nachteil eine gewisse Durchlässigkeit des Kunststoffdeckels (mit der Öffnungsvorrichtung) für Gase fest.

Durch die erfindungsgemäße Öffnungsvorrichtung kann man den Oberboden beispielsweise aus einem zusätzlich mit einer Metallfolie (z.B. Aluminium) beschichteten Trägermaterial herstellen, der nur an einer oder mehreren kleinen Stellen sozusagen einen Stopfen aus Kunststoff hat. Da dieser Stopfen im Vergleich zur Fläche des Oberbodens sehr klein gehalten werden kann und außerdem dick ist, kann die Durchlässigkeit eines solchen Oberbodens, obwohl er eine praktische und gut aufreißbare Öffnungsvorrichtung hat, für Gase weitgehend undurchlässig hergestellt werden.

Besonders zweckmäßig ist es, wenn die Reißeinrichtung eine angespritzte Greifeinrichtung aufweist, z.B. einen angespritzten Ring, Griff oder dergleichen. Zwar sind Greifeinrichtungen bei Flüssigkeitspackungen in einer großen Vielzahl an sich bekannt. Durch Spritzgießen oder dergleichen kann man aber Greifeinrichtungen in vielgestaltiger und besonders geeigneter Form herstellen, so daß die erfindungsgemäß angestrebten Ziele besonders gut erreichbar sind. Auch das Herstellungsverfahren wird sehr günstig beeinflußt, wenn die Reißeinrichtung mit der Greifeinrichtung vorzugsweise einstückig gespritzt ist. Die Reißeinrichtung durchgreift den Oberboden durch ein Loch, durch welches beim Spritzformen das Kunststoffmaterial von der einen Seite des Oberbodens in den Formraum auf dessen andere Seite fließen kann. Die Hohlräume in den einzelnen Formteilen des Werkzeuges sind so ausgestaltet, daß die Reißeinrichtung im Querschnitt wie ein Niet aussehend den Rand des Loches pilzartig übergreift. Wird vom Benutzer die Greifeinrichtung erfaßt und zum Öffnen der Öffnungsvorrichtung die Kraft auf die Reißeinrichtung geleitet, dann führt die nietenartige Gestaltung der Reißeinrichtung dazu, daß die Reißkräfte auf den Rand des Loches im Oberboden geführt und von dort in die Perforationslinie geleitet werden, welche erfindungsgemäß und in zweckmäßiger Weise neben einem Lochrand in geringem Abstand angeordnet ist. Mit der neuen Reißeinrichtung wird also das Papier bzw. Trägermaterial, welches aufgerissen werden soll, damit die Ausgießöffnung entsteht, sicher und gut ergriffen, so daß das Öffnen für den Benutzer ohne Zweifel garantiert ist, und das ohne zusätzliche Werkzeuge wie z.B. Messer oder Schere.

Während bei bekannten Packungen häufig das Einreißen an falschen Stellen erfolgte, so daß das Ausgießen des Füllgutes unter Umständen erheblich eingeschränkt wird, ist durch den Beginn des Aufreißens an der Tüllenspitze der Ausgießöffnung durch die besondere Anbringung des nietenartigen Teils der Reißeinrichtung an der angegebenen Stelle der Perforationslinie ein optimales Einleiten des Aufreißvorganges dort gewählt, wo der Flüssigkeitsstrahl beim Ausgießen jedenfalls herausläuft, nämlich an der Tüllenspitze.

Vorteilhaft ist es auch, wenn die eingespritzten Kunststoffteile das Trägermaterial wenigstens teilweise auf der Innenseite und auf der Außenseite der Packung übergreifen, um eine gute Verankerung zwischen Reißeinrichtung und Trägermaterial vorzusehen. Dadurch ergeben sich wulstförmige Teile, welche in vorteilhafter Weise durch die soeben erwähnten erfindungsgemäßen Maßnahmen in demjenigen Teil verbleiben, der hochgerissen oder aufgerissen wird und die Ausgießöffnung bildet. Insbesondere an der Tüllenspitze bleiben daher Wulstteile nicht stehen, so daß ein einwandfreies Ausgießen des Füllgutes durch nichts gestört wird.

Außer dem guten Ausgießen und den vorstehend erwähnten Vorteilen kann man aber erfindungsgemäß auch noch einen weiteren Vorteil erreichen, wenn man nämlich eine besonders bevorzugte Ausführungsform so ausgestaltet, daß die Reißeinrichtung außerhalb der Packung eine bezüglich der Ausgießöffnung radial außerhalb angeordnete, wenigstens teilweise längs der Perforationslinie verlaufende Nut zum Wiederverschließen der Ausgießöffnung aufweist. Dieser Vorteil ist die Anbringung der Nut und folglich ein gutes Wiederverschließen. Dabei ist es zweckmäßig, wenn die Breite oder Dicke der Nut so gewählt wird, daß die Dicke des Trägermaterials (Papierdicke) gut in die Nut hineinpaßt. Nach dem Aufreißen der Öffnung mit Hilfe der erfindungsgemäßen Reißeinrichtung und nach teilweisem Entleeren der Packung hat der Benutzer oft den Wunsch, die Packung möglichst dicht wieder zu verschließen. Die Reißeinrichtung gemäß der Erfindung erlaubt durch ihre Herstellung aus Kunststoff und die anderen vorstehend erwähnten Merkmale und Maßnahmen, daß die Anbringung der Nut in einfacher Weise und in beliebiger Gestaltung erfolgen kann: also auch derart, daß der hochgerissene oder abgerissene Teil (zur Bildung der Ausgießöffnung) nach dem teilweisen Entleeren der Packung wieder in die Ausgießöffnung heruntergeklappt oder aufgelegt und eingedrückt wird. Das Eindrücken erfolgt in für den Endverbraucher allgemein bekannten Weise, so daß das Papier in die Nut gelangt, wodurch der Verschluß gehalten und die Öffnungsvorrichtung verschlossen ist.

Besonders vorteilhaft ist es, wenn der Steg unterhalb der Nut in Richtung des Oberbodens der Packung keilförmig angeschrägt ist, so daß das Eindrücken oder Einfädeln des teilweise abgerissenen Stückes mit der Reißeinrichtung in das Loch erleichtert ist und der Verschluß durch Einschnappen verankert werden kann.

Die Reißeinrichtung ist bei der jetzt beschriebenen bevorzugten Ausführungsform nicht nur im Querschnitt nietenförmig, sondern dreidimensional wie ein Niet ausgestaltet, d.h. das Loch ist vorzugsweise kreisförmig, so daß die Reißeinrichtung wie ein Niet durch das Loch von außen nach innen (bezüglich der Packung) hindurchgeht, den Lochrand pilzartig auf beiden Seiten übergreift und somit über die Greifeinrichtung in die Reißeinrichtung eingeleitete Kräfte beim Aufreißen der Öffnung an die gewünschte Stelle bringt, insbesondere zu Beginn des Einreißens, nämlich an die direkt neben dem Reißniet angeordnete Perforationslinie. Durch den Steg, welcher an der nietförmigen Reißeinrichtung angeformt ist, wird die Kraft wenigstens teilweise weiter längs der Perforationslinie geführt, obgleich im Bereich dieses Steges der Oberboden nicht mehr von der Packungsinnenseite mit Hilfe des Steges erfaßt und hochgerissen wird. Dies ist im allgemeinen auch nich notwendig, weil die Perforationslinie die Aufreißkraft führt.

Das Wiederverschließen wird aber bei der zuletzt genannten Ausführungsform besonders begünstigt, weil sich die Reißeinrichtung auf eine knopfartige oder nietenartige Stelle an der Perforationslinie konzentrieren kann, die Nut zum Wiederverschließen sich dennoch aber über den gesamten Rand der Ausgießöffnung erstreckt, nämlich mit Hilfe des Steges, der außen die beschriebene Nut aufweist. Es versteht sich, daß der stegartige Teil unterhalb der Nut, d.h. neben der Oberfläche des Oberbodens, ebenfalls nach innen abgeschrägt sein kann und das Wiederverschließen und das Führen des aufgerissenen oder gegebenenfalls abgerissenen Verschlusses erleichtert.

Zu beachten ist auch der weitere Vorteil, daß selbst bei einem rinförmig ausgestalteten Steg der aufreißbare Teil des Trägermaterials im Oberboden innerhalb der Perforationslinie an diesem Steg hängen bleibt, so daß die Handhabe sowohl zum Öffnen als auch zum Wiederverschließen erheblich erleichtert wird. Das Wiederverschließen mit einer solchen Reißeinrichtung mit Niet und Steg gelingt sogar weitgehend zwecks staubfreier Abdeckung.

Vorteilhaft ist es ferner, wenn die Perforationslinie im Oberboden der Packung in sich geschlossen ist, der Steg die Form eines an den Verlauf der Perforationslinie angepaßten Ringes hat und der Ring ebenfalls wenigstens teilweise im Querschnitt nietenartige Gestaltung hat. Anders als bei der vorstehend beschriebenen Ausführungsform der Erfindung ist die Reißeinrichtung hier nicht auf eine knopfartige oder nietenartige Stelle beschränkt, sondern bei der hier vorgesehenen Ausführungsform weist wenigstens ein Teil des Ringes eine im Querschnitt nietenartige Gestaltung auf, so daß wenigstens auf diesem Teil des Ringes die Ausgießöffnunq durch Herausreißen gebildet wird und die Kräfte über den ringartigen Steg direkt an die Perforationslinie geführt werden. Die Perforationslinie kann hierbei kreisförmig, ovalförmig, wie ein Vieleck geführt sein oder dergleichen, wobei vorzugsweise wiederum die Tülle der Ausgießöffnung möglichst nahe einer Kante des Oberbodens der Packung angeordnet wird.

Denkbar ist beispielsweise in Unteransicht des Oberbodens der Packung, d.h. von innen gesehen, die Gestalt eines U für den Steg, so daß die Ausgießöffnung nur durch Aufreißen entsteht und der aufreißbare Teil am Oberboden hängen bleibt. Bei einer anderen Ausführungsform, wenn die Perforationslinie in sich geschlossen ist, ist die Ausgießöffnung vollständig aufreißbar, d.h. der innerhalb der Perforationslinie liegende Teil des Oberbodens der Packung wird vollständig abgerissen und kann separat neben die Packung gelegt werden. Dennoch gelingt ein Wiederverschließen in einfacher und günstiger Weise, wie vorstehend beschrieben.

Denkbar ist eine Ausführungsform, bei welcher der Steg längs seiner gesamten Erstreckung längs der Perforationslinie (U- oder kreisförmig) bis auf eine bis vier Stellen, die im Abstand voneinander angeordnet sein sollten, den Oberboden durch neben der Perforationslinie verlaufende Schlitze durchdringt und jeweils im Querschnitt pilzartig beidseitig (außerhalb und innerhalb der Packung) umgreift. Bei einer solchen Ausführungsform werden die Aufreiß- bzw. Abreißkräfte aus der Greifeinrichtung in die Reißeinrichtung und bis auf die wenigen Überbrückungsstellen des Papiers bzw. Trägermaterials direkt aus dem Steg neben die Perforationslinie und schließlich in diese hineingeführt. Ein Aufreißen ist dadurch exakt längs der Perforationslinie garantiert, ohne daß die anderen oben erwähnten Vorteile im wesentlichen geopfert werden müßten.

Weitere Vorteile und Anwendungsmöglichkeiten der vorliegenden Erfindung ergeben sich aus der folgenden Beschreibung bevorzugter Ausführungsbeispiele anhand der Zeichnungen. Es zeigen:
- Figur 1: abgebrochen perspektivisch die Draufsicht auf den Oberboden einer verschlossenen Packung mit der Öffnungsvorrichtung gemäß der Erfindung,
- Figur 2: perspektivisch, teilweise geschnitten und abgebrochen eine Ansicht durch die Ausgangsform der Figur 1 entlang der Linie II-II in vergrößertem Maßstab,
- Figur 3: eine Ansicht auf den Oberboden gemäß Figur 2 von innerhalb der Packung gesehen, rechts wiederum abgebrochen,
- Figur 4: eine ähnliche Ansicht wie Figur 2, jedoch bei einer anderen Ausführungsform, bei welcher der ringförmige Steg ebenfalls im Querschnitt nietenförmig ausgestaltet ist, und
- Figur 5: eine ähnliche Ansicht wie Figur 3, jedoch hier zur Veranschaulichung einer weiteren anderen Ausführungsform ähnlich der Figur 4.

Alle in den Zeichnungsfiguren dargestellte Ausführungsformen betreffen eine Fiüssigkeitspackung mit einem Oberboden 1, der aus einem Trägermaterial 2, z.B. Karton oder Papier, besteht, welches auf seiner Packungsaußenseite mit einer Kunststoffbeschichtung 3 und auch auf seiner Packungsinnenseite mit einer Kunststoffbeschichtung 4 versehen ist.

Der Oberboden 1 ist mit einer allgemein mit 5 bezeichneten Öffnungsvorrichtung versehen.

Die Öffnungsvorrichtung 5 weist eine (in den Figuren 3 und 5 als strichpunktierte Linie dargestellte) Perforationslinie 6 auf, die man im Querschnitt auch in den Figuren 2 und 4 erkennt. Längs dieser Perforationslinie 6, die hier eine in sich geschlossene, ovale Linie ist, befindet sich die Reißeinrichtung 7 in Form der Niet gemäß der Ausführungsform nach den Figuren 2 und 3 mit angeformtem Steg 8 und Greifeinrichtung 9; und mit im Querschnitt nietenartigem Steg 7′ nach der Ausführungsform der Figuren 4 und 5.

Durch die Perforationslinie 6 wird letztlich die Ausgießöffnung 10 gebildet, welche dem abreißbaren Teil 11 des Oberbodens (innerhalb der Perforationslinie 6) entspricht.

Bei der Ausführungsform der Figuren 2 und 3 befindet sich die nietenförmige Reißeinrichtung 7 an der der Seitenkante 12 der Packung nächstliegenden und die Tüllenspitze bildenden, in Figur 2 bei 13 gezeigten Stelle. Dadurch wird praktisch ein kreisförmiges, in Figur 3 durch eine gestrichelte Linie gezeigtes Loch 13′ gebildet. Das Loch 13′ befindet sich wie auch die in ihrer Raumform nietenartige Reißeinrichtung 7 innerhalb der Perforationslinie 6, d.h. also im abreißbaren Teil 11 des Oberbodens 1. Von dieser Stelle 13 der Niet 7 erstreckt sich der ringförmige Steg 8, welcher gemäß Darstellung der Figur 2 lediglich oben auf die obere Kunststoffschicht 3 des Oberbodens 1 aufgesiegelt ist. Die untere Außenkante des ringförmigen Steges 8 liegt in Flucht zur Perforationslinie 6, wie man in Figur 2 rechts erkennt. Außerdem weist der ringförmige Steg 8 die nach außen offene und bezüglich der Ausgießöffnung 10 radial außen angeordnete Nut 14 auf, die ringförmig vollständig umläuft. Die Dicke D der Nut 14 (Figur 2 rechts) ist größer gleich der Papierschicht 2, einschließlich der Kunststoffschichten 3 und 4. Auf der Unterseite weist sowohl der Steg 8 an der Stelle 15 als auch gegenüberliegend die nietenartige Reißeinrichtung 7 eine keilförmige Abschrägung zum besseren Wiederverschließen auf.

Bei der Ansicht der Figur 3 sieht man auf den Oberboden vom Inneren der Packung und erkennt daher in ausgezogener Kreislinie die äußere Kontur der nietenförmigen Reißeinrichtung 7, während das Loch mit dem gestrichelten Kreis 13′ veranschaulicht ist und die Perforationslinie durch die strichpunktierte Linie 6.

Bei der Ausführungsform nach den Figuren 4 und 5 ist auch der Querschnitt des Ringes 8 mit einer nietenartigen Gestaltung 7′ versehen, jedoch nicht längs der gesamten Perforationslinie 6, neben welcher sonst ein ovaler Längsschlitz 16 durchgehend vorgesehen sein müßte. Der Längsschlitz 16 ist zwar teilweise vorhanden, jedoch an vier Stellen gemäß Figur 5 unterbrochen, wo die strichpunktierte Perforationslinie 6 sichtbar ist. Figur 5 ist wie die Figur 3 eine Ansicht auf den Oberboden 1 von innerhalb der Packung im noch ungeöffneten Zustand. Man erkennt in Figur 5 bei der zweiten Ausführungsform daher mit den beiden parallelen ovalförmigen, durchgehenden Linien den nach innerhalb der Packung herausschauenden, pilzförmigen Wulst der nietartigen Reißeinrichtung 7′, der aber mit dem oberen Ringsteg 8 nur über die Längsschlitze 16 verbunden ist. Der abreißbare Teil 11 des Oberbodens ist über die vier genannten Stellen, wo die Perforationslinie 6 zu sehen ist, mit dem äußeren Teil des Oberbodens verbunden.

## Patentansprüche

1. Verpackung mit einem Oberboden (1), der eine Schwächungslinie (6) aufweist, längs welcher eine Ausgießöffnung (10) mittels einer außen und innen am Oberboden (1) angebrachten Greif- (9) und Reißeinrichtung (7, 7', 8) aus Kunststoff mit einem im Querschnitt nietenartigen Teil (7, 7') und einem stegartigen Teil (8) einer Öffnungsvorrichtung (5) aufreißbar ist, dadurch gekennzeichnet, daß der Oberboden (1) wenigstens im Bereich der Öffnungsvorrichtung aus einem auf seinen beiden Oberflächen mit Kunststoff (3, 4) beschichtetem Papiermaterial besteht, im welchem die Schwächungslinie als Perforationslinie (6) ausgebildet ist, der nietenartige Teil (7, 7') der Reißeinrichtung (7, 7', 8) in geschlossenem Zustand der Verpackung an einer Stelle (13) nahe der nur im Papiermaterial verlaufenden Perforationslinie (6), welche die Tüllenspitze der Ausgießöffnung (10) ist, in ein Loch (13') im Oberboden (1) eingespritzt ist und der Steg (8) der Reißeinrichtung (7, 7', 8) auf den Oberen (1) derart geformt und aufgesiegelt ist, daß seine untere Außenkante und die Perforationslinie (6) sich decken.

2. Verpackung nach Anspruch 1, dadurch gekennzeichnet, daß die Reißeinrichtung (7, 7', 8) und die Greifeinrichtung (9) einteilig spritzgeformt sind.

3. Verpackung nach Anspruch 1 oder 2, dadurch gekennzeichnet, daß der Steg (8) am Umfang eine bezüglich der Ausgießöffnung (10) radial offene Nut (14) aufweist, deren Öffnungsrand die Perforationslinie (6) radial übergreift.

4. Verpackung nach einem der Ansprüche 1 bis 3, dadurch gekennzeichnet, daß die Perforationslinie (6) im Oberboden (1) der Packung in sich geschlossen ist, der Steg (8) die Form eines an den Verlauf der Perforationslinie (6) angepaßten Ringes hat und der Ring (8) ebenfalls wenigstens teilweise im Querschnitt nietenartige Gestaltung (7') hat (Figuren 4 und 5).

## Claims

1. A pack having an upper end portion (1) which has a weakening line (6) along which a pouring opening (10) can be torn open by means of a gripping (9) and tearing means (7, 7', 8) which is disposed on the upper end portion (1) on the outside and the inside and is of plastics material with a portion (7, 7') which is rivet-like in cross-section and a leg-like portion (8) of an opening arrangement (5), characterised in that at least in the region of the opening arrangement the upper end portion (1) comprises a paper material which is coated with plastics material (3, 4) on its two surfaces and in which the weakening line is in the form of a perforated line (6), the rivet-like portion (7, 7') of the tearing means (7, 7', 8) in the closed condition of the pack at a location (13) near the perforated line (6) that extends only in the paper material, which is the spout tip of the pouring opening (10), is injection-moulded into a hole (13') in the upper end portion (1), and the leg (8) of the tearing means (7, 7', 8) is shaped and sealed on to the upper end portion (1) in such a way that its lower outer edge and the perforated line (6) coincide.

2. A pack according to claim 1 characterised in that the tearing means (7, 7', 8) and the gripping means (9) are injection-moulded in one piece.

3. A pack according to claim 1 or claim 2 characterised in that at the periphery the leg (8) has a groove (14) which is radially open with respect to the pouring opening (10) and the edge of the opening of which engages radially over the perforated line (6).

4. A pack according to one of claims 1 to 3 characterised in that the perforated line (6) in the upper end portion (1) of the pack is closed in itself, the leg (8) is in the shape of a ring which is suited to the configuration of the perforated line (6), and the ring (8) is also at least in part of a rivet-like configuration (7') in cross-section (Figures 4 and 5).

## Revendications

1. Emballage comportant un dessus (1), qui comporte une ligne d'affaiblissement (6), le long de laquelle un orifice verseur (10) peut être arraché par relèvement à l'aide d'un dispositif de saisie (9) et d'un dispositif d'arrachage (7, 7', 8), rapportés à l'extérieur et à l'intérieur contre le dessus (1), dispositifs réalisés en un plastique, et comportant une partie (7, 7') ayant en coupe transversale la forme d'un rivet et une partie (8) en forme de nervure, ces dispositifs appartenant à un système d'ouverture (5), caractérisé en ce que le dessus (1) est, au moins dans la zone du système d'ouverture, constitué d'un matériau de type papier, enduit d'un plastique (3, 4) sur ses deux faces, matériau dans lequel la ligne d'affaiblissement est conçue comme une ligne perforée, la pièce (7, 7') en forme de rivet du dispositif arrachable (7, 7', 8) étant, quand l'emballage est fermé, et en un point (13) proche de la ligne perforée (6) qui ne court que dans le matériau de type papier, ligne qui est l'extrémité "bec" de l'orifice verseur (10), est injectée dans un trou (13') aménagé dans le dessus (1), et la nervure (8) du dispositif arrachable (7, 7', 8) est façonnée et thermoscellée sur le dessus (1) de façon que son arête extérieure inférieure et la ligne perforée (6) se recouvrent.

2. Emballage selon la revendication 1, caractérisé en ce que le dispositif arrachable (7, 7', 8) et le dispositif de saisie (9) sont moulés par injection d'une manière monobloc.

3. Emballage selon la revendication 1 ou 2, caractérisé en ce que la nervure (8) comporte sur sa périphérie une rainure (14), radialement ouverte par rapport à l'orifice verseur (10), rainure dont le bord d'ouverture recouvre radialement la ligne perforée (6).

4. Emballage selon l'une des revendications 1 à 3, caractérisé en ce que la ligne perforée (6) est fermée en soi dans le dessus (1) de l'emballage, la nervure (8) a la forme d'une bague adaptée au cours de la ligne perforée (6), et la bague (8) a elle aussi, au moins partiellement, en coupe transversale la forme (7') d'un rivet (Figures 4 et 5).
